# FASCICULE DE BREVET EUROPEEN

(11) **EP 0 085 312 B1**
(45) Date de publication et mention de la délivrance du brevet: **23.07.1986**
(21) Numéro de dépôt: 83100241.5
(22) Date de dépôt: 13.01.1983
(51) Int. Cl.: A63C 7/10

(54) **Dispositif de freinage pour ski**
Skibremse
Ski brake

(30) Priorité: 27.01.1982 CH 495/82
(43) Date de publication de la demande: 10.08.1983
(73) Titulaire: HALDEMANN A.G., CH-6370 Stans (CH)
(72) Inventeur: Haldemann, Gaston, CH-6362 Fürigen (CH); Wirz, François, CH-1965 Savièse (CH)
(74) Mandataire: Micheli, Michel-Pierre

## Description

La présente invention se rapporte à un dispositif de freinage pour ski comportant deux branches latérales reliées élastiquement l'une à l'autre de manière à les maintenir écartées l'une de l'autre, chaque branche s'appuyant sous l'effet de cette action élastique contre une pente faisant un angle avec la surface supérieure du ski et présentée par un élément solidaire du ski, et une portion antérieure reliant les deux branches latérale qui sert de levier et est destinée à être actionée par la chaussure pour commander le déplacement de ces branches latérales entre une position active, dans laquelle elles font saillies sous la semelle du ski et sont dirigées vers l'extérieur de celui-ci, et une position inactive, dans laquelle elles sont escamotées sensiblement parallèlement et au-dessus des rebords latéraux du ski.

De tels dispositifs appelés plus communément frein ou "stopper", sont déjà connus notamment des brevets CH-A-613.122 et 613.626. Ces dispositifs connus comportent un élément ressort présentant deux branches latérales qui sont en position inactive parallèles aux arêtes supérieures du ski, mais à l'extérieur de celles-ci, alors que ces branches font saillie sous le ski en position active lorsque la pression exercée sur un organe de commande par la chaussure est devenue nulle. Les deux inconvénients majeurs de ces freins sont d'une part le fait que les branches latérales étant en position inactive à l'extérieur du plan du ski, elles sont gênantes selon les mouvements effectués par le skieur et risquent de conduire à des accrochages entre les deux skis ou un ski et la chaussure maintenue sur l'autre ski. D'autre part, les branches latérales ayant tendance à se resserrer l'une vers l'autre en position active au-dessous de la semelle du ski, l'efficacité de l'accrochage du frein dans la neige est diminuée.

Le dispositif de freinage pour ski qui est décrit dans la publication DE-A- 2523012 vise à remédier partiellement aux inconvénients précités; ce dispositif comporte deux branches latérales reliées élastiquement l'une à l'autre de manière à les maintenir écartées l'une de l'autre, chaque branche s'appuyant sous l'effet de cette action élastique contre une pente faisant un angle avec la surface supérieure du ski et que présente un élément solidaire du ski, de plus, une portion antérieure reliant les deux branches latérales qui sert de levier est destinée à être actionnée par la chaussure pour commander le déplacement de ces branches entre une position active dans laquelle elles font saillies sous la semelle du ski et sont dirigés vers l'extérieur de celui-ci, et une position inactive, dans laquelle elles sont escamotées sensiblement parallèlement et au-dessus des rebords latéraux du ski.

Le dispositif précité présente toutefois l'inconvénient d'une fiabilité insuffisante en pratique, à cause notamment du contact direct entre les branches latérales et les pentes avec lesquelles elles coopèrent qui n'est pas favorable au bon fonctionnement du dispositif et qui de plus conduit à une usure rapide.

Le dispositif de freinage pour ski, objet de l'invention et visant à remédier aux inconvénients précités, est caractérisé par le fait que les branches latérales sont introduites avec jeu chacune à travers un axe cylindrique monté pivotant sur lui-même et coulissant transversalement dans les parois latérales d'un boîtier solidaire du ski, chaque axe cylindrique transversal étant muni d'un doigt coopérant avec lesdites pentes.

Le dessin annexé illustre schématiquement et à titre d'exemple une forme d'exécution du dispositif de freinage pour ski selon l'invention.

Les figures 1 et 2 en sont des vues respectivement en plan-et de côté en position inactive, et

la figure 3 est une vue en coupe transversale selon la ligne AA de la figure 1.

Les figures 4 et 5 en sont des vues respectivement en plan et de côté en position active.

En référence tout d'abord aux figures 1 à 3, le dispositif de freinage illustré comporte deux branches latérales 21, 21'qui sont reliées élastiquement l'une à l'autre par une boucle-ressort 22, tendant à maintenir les branches écartées l'une de l'autre. Des portions intermédiaires 23, 23' relient les branches 21, 21'et la boucle-ressort 22 situées du même côté.

Les branches latérales 21, 21' sont maintenues de chaque côté par deux axes cylindriques 28, 28' montés coulissant transversalement dans les parois latérales d'un boîtier 26. Plus particulièrement, les branches latérales 21, 21' sont disposées à travers lesdits axes cylindriques 28, 28' qui présentent des orifices de passage dans lesquels lesdites branches peuvent coulisser avec jeu. De plus, chaque axe cylindrique 28, 28' est muni d'un doigt 29, 29' qui s'appuie contre une pente 24, 24' présente à l'intérieur du boîtier 26 et inclinée de bas en haut vers l'extérieur. Ainsi, lorsque la boucle-ressort 22 est libérée de la pression de la chaussure (non montrée), les doigts 29,29' montent sur les pentes 24,24' sous l'action élastique de la boucle 22 et écartent les axes cylindriques 28, 28' vers l'extérieur, les branches latérales 21, 21' étant simultanément également écartées vers l'extérieur et pivotées de manière à faire saillie sous la semelle du ski 27 (figures 4 et 5).

Dans l'exemple illustré, le boîtier 26 contient l'organe élastique de tension (non montré) d'une fixation d'une chaussure sur un ski, par exemple du type de celle décrite dans le brevet suisse CH-A-645.030. Bien entendu, ce boîtier pourrait être celui d'une talonnière classique.

Les branches 21, 21' sont ainsi déplaçables d'une position inactive (figures 1 à 3) dans laquelle elles sont escamotées sensiblement horizontalement parallèlement au-dessus des bords latéraux du ski, et sans déborder de ceux-ci, à une position active (figures 4 et 5) dans laquelle les branches font saillies au-dessous de la semelle du ski et sont de plus légèrement dirigées vers l'extérieur, ce qui améliore leur prise dans la neige.

Enfin, le dispositif de freinage décrit peut également être utilisé pour déclencher le système de fermeture d'une fixation, par exemple du type à mâchoires latérales tel que décrit dans le brevet CH-A-645.030, maintenant la chaussure sur le ski, c'est-à-dire comme moyen de commande pour le chaussage automatique ("step-in"). Chaque axe cylindrique 28, 28' transversal est donc muni en outre d'un téton de commande 31, 31 Ce téton est destiné à coopérer avec un organe d'actionnement du dispositif de fixation, plus précisément à pousser la tringle 30 dans le sens de la flèche 11 (figures 4 et 5) lors du passage de la position active à la position inactive du dispositif de freinage, en coopérant avec des butées transversales 32, 32' que présente cette tringle 30. Le mouvement de la tringle 30 sous l'action des tétons de commande 31, 31' est destiné à déclencher la fermeture du dispositif de fixation de la chaussure sur le ski.

De préférence, le dispositif de freinage selon l'invention est réalisé en une seule piéce, comme illustré sur les dessins annexés. Bien entendu, il est possible d'envisager, dans le cadre de cette invention, des formes d'exécution dans lesquelles les branches latérales sont séparables de la boucle-ressort tendant à les maintenir écartées l'une de l'autre.

## Revendications

1. Dispositif de freinage pourski comportant deux branches latérales (21, 21') reliées élastiquement l'une à l'autre de manière à les maintenir écartées l'une de l'autre, chaque branche s'appuyant sous l'effet de cette action élastique contre une pente (24, 24') faisant un angle avec la surface supérieure du ski et présentée par un élément solidaire du ski, et une portion antérieure (22) reliant les deux branches latérales qui sert de levier et est destinée à être actionnée par la chaussure pour commander le déplacement de ces branches latérales (21, 21') entre une position active, dans laquelle elles font saillies sous la semelle du ski et sont dirigées vers l'extérieur de celui-ci, et une position inactive, dans laquelle elles sont escamotées sensiblement parallèlement et au-dessus des rebords latéraux du ski, caractérisé par le fait que les branches latérales (21,21 sont introduites avec jeu chacune à travers un axe cylindrique (28, 28') monté pivotant sur lui-même et coulissant transversalement dans les parois latérales (26) d'un boîtier solidaire du ski, chaqué axe cylindrique transversal étant muni d'un doigt (29, 29') coopérant avec lesdites pentes (24, 24')

2. Dispositif selon la revendication 1, caractérisé par le fait que la portion antérieure (22) est formée d'une boucle-ressort destinée à maintenir les branches latérales (21,21') écartées l'une de l'autre, une portion intermédiaire (23, 23') reliant un côté de la boucle-ressort avec la branche latérale située du même côté.

3. Dispositif selon la revendication 1 ou la revendication 2, caractérisé par le fait que lesdites pentes (24,24') sont solidaires des parois internes (26) du boîtier et sont inclinées de bas en haut vers l' extérieur.

4. Dispositif selon l'une des revendications 1 à 3 pour ski équipé d'une fixation d'une chaussure sur ledit ski, caractérisé par le fait qu'une partie mobile du dispositif est munie de moyens de commande destinés à coopérer lors du passage de la position active du dispositif de freinage à sa position inactive avec un organe de ladite fixation afin de provoquer la fermeture de celle-ci.

5. Dispositif selon la revendication 4, caractérisé par le fait que lesdits moyens de commande sont constitués par un téton (31, 31') dont est muni chaque axe cylindriquetransversal (28, 28'), et qui coopére avec une butée (32, 32') d'une tringle (30) commandant la fermeture du dispositif de fixation.

## Patentansprüche

Bremsvorrichtung für Skier umfassend zwei Seitenarme (21, 21'), die derart elastisch miteinander verbunden sind, daß sie voneinander entfernt gehalten werden, wobei sich jeder Arm unter dieser elastischen Wirkung auf einer Schrägfläche (24, 24') abstützt, die mit der Oberseite des Skis einen Winkel einschließt und von einem fest mit dem Ski verbundenen Element gebildet wird, und einen Vorderabschnitt (22), der die beiden Seitenarme verbindet, als Hebel dient und dazu bestimmt ist, vom Schuh betätigt zu werden, um die Verlagerung dieser Seitenarme (21, 21') zwischen einer Arbeitsstellung, in der sie unter der Lauffläche des Skis hervorstehen und zur Außenseite desselben gerichtet sind, und einer Ruhestellung zu steuern, in der sie annähernd parallel und oberhalb der seitlichen Ränder des Skis eingeklappt sind, dadurch gekennzeichnet, daß die Seitenarme (21,21') mit Spiel jeweils durch eine zylindrische Achse (28, 28') geführt sind, die um sich selbst drehbar gelagert und in Querrichtung in den Seitenwänden (26) eines fest mit dem Ski verbundenen Gehäuses verschiebbar ist, wobei jede zylindrische Querachse mit einem mit den genannten Schrägflächen (24, 24') zusammenwirkenden Finger (29,29') aufweist.

2. Vorrichtung nach Anspruch 1, dadurch gekennzeichnet, daß der Vorderabschnitt (22) von einer Federschleife gebildet ist, die dazu bestimmt ist, die Seitenarme (2), 21') voneinander entfernt zu halten, wobei ein Zwischenabschnitt (23, 23') eine Seite der Federschleife mit dem auf der gleichen Seite gelegenen Seitenarm verbindet.

3. Vorrichtung nach Anspruch 1 oder 2, dadurch gekennzeichnet, daß die genannten Schrägflächen (24, 24') fest mit den Innenwänden (26) des Gehäuses verbunden bzw. mit diesen einstückig sind und von unten nach oben nach außen geneigt sind.

4. Vorrichtung nach einem der Ansprüche 1 - 3 für einen Ski, der mit einer Bindung für einen Schuh auf dem Ski versehen ist, dadurch gekennzeichnet, daß ein bewegbarer Abschnitt der Vorrichtung mit einer Steuerungseinrichtung versehen ist, die dazu bestimmt ist, während der Übergänge aus der Arbeitsstellung der Bremsvorrichtung in die Ruhestellung derselben mit einem Organ der genannten Bindung zusammenzuwirken, um das Schließen derselben zu bewirken.

5. Vorrichtung nach Anspruch 4, dadurch gekennzeichnet, daß die genannte
Steuereinrichtung von einem Zapfen bzw. Ansatz (31,31') gebildet ist, mit dem jede zylindrische Querachse (28, 28') versehen ist und der mit einem Anschlag (32, 32') eines Auslösestiftes (30) zusammenwirkt, der das Schließen der Bindungsvorrichtung steuert.

## Claims

1. Device for braking skis comprising two lateral arms (21, 21') resiliently interconnected to each other in a manner to maintain them spaced apart, each arm, under the influence of this resilient action, bearing against an incline (24, 24') forming an angle with the upper surface of the ski and presented by an element secured to the ski, and a forward portion (22) interconnecting the two lateral arms which serves as a lever and is adapted to be actuated by the boot to control the movement of these lateral arms (21, 21') between an active position, in which they project beneath the sole of the ski and are outwardly directed from the latter, and an inactive position, in which they are retracted substantially parallel to and above the upper edges of the ski, characterized by the fact that the lateral arms (21, 21') are introduced with play each through a cylindrical axle (28, 28') pivotably mounted on itself and transversally slidable in the lateral walls (26) of a casing secured to the ski, each transverse cylindrical axle being provided with a finger (29, 29') coacting with said inclines (24, 24').

2. Device according to claim 1, characterized by the fact that the forward portion (22) is formed of a spring loop intended to maintain the arms (21, 21') spaced from each other, an intermediate portion (23, 23') interconnecting a side of the spring loop with the lateral arm situated on the same side.

3. Device according to claim 1 or claim 2, characterized by the fact that said inclines (24, 24') are secured to the internal wall (26) of the casing and are inclined upwardly and outsidly.

4. Device according to one of claims 1 to 3 for ski having a binding for a boot on said ski, characterized by the fact that a movable portion of the device is provided with control means adapted to coact during movement of the brake device from its active braking position to its inactive position with means of said binding to effect closing of the latter.

5. Device according to claim 4, characterized by the fact that said control means are formed by a lug (31, 31') with which each transversal cylindrical axle (28, 28') is provided, and which coacts with a stop wing (32, 32') of a strip (30) controlling the closing of the binding device.
